# DEMANDE DE BREVET EUROPEEN

(11) **EP 0 050 378 A1**
(43) Date de publication de la demande: **28.04.1982**
(21) Numéro de dépôt: 81200976.9
(22) Date de dépôt: 02.09.1981
(51) Int. Cl.: F41C 27/00, F41C 5/00

(54) **Ejecteur de chargeur pour pistolets automatiques et similaires**

(30) Priorité: 16.10.1980 BE 2058809
(71) Demandeur: FABRIQUE NATIONALE HERSTAL en abrégé FN Société Anonyme, B-4400 Herstal (BE)
(72) Inventeur: Bourlet, Maurice V., B-4000 Liège (BE); Storder, Jean-Pierre H., B-5100 Namur (BE)
(74) Mandataire: Bockstael, Daniel

(57) **Abrégé**

Ejecteur de chargeur pour pistolets automatiques ayant une carcasse (1) contenant un logement (2) pour un chargeur (3) et supportant un moyen de verrouillage (4) du chargeur dans ledit logement, une détente (5) et une chaîne cinématique (7-14) de commande de percussion, caractérisé en ce qu'il est substantiellement constitué par un organe (15), porté par ladite carcasse (1) et dont une partie (18) fait saillie dans ledit logement (2), cet organe (15) étant destiné à être refoulé par ledit chargeur (3) lors de son introduction dans son logement (2), ce refoulement entraînant soit la déformation élastique dudit organe (15), soit la mise sous tension d'un ressort (16) associé à ce dernier.

## Description

La présente invention concerne un éjecteur de chargeur pour pistolets automatiques et similaires.

Avec les pistolets classiques, l'extraction d'un chargeur vide en vue de son remplacement par un chargeur plein est une opération prenant un temps non négligeable, pouvant être critique dans certaines situations.

Le but de l'invention est dès lors d'équiper un pistolet d'un éjecteur destiné à refouler le chargeur hors de son logement dans la carcasse de l'arme dès que le moyen de verrouillage classique dudit chargeur est amené en position de déverouillage.

Ce but est atteint, conformément à l'invention, par un organe solidaire de la carcasse, dont une partie fait saillie dans le logement du chargeur, cet organe étant destiné à être refoulé par ledit chargeur lors de son introduction dans son logement, ce refoulement entraînant soit la déformation élastique dudit organe, soit la mise sous tension d'un ressort associé à ce dernier.

Par ailleurs, lorsqu'un chargeur est retiré d'une arme, on ne peut toujours être certain que sa chambre soit vide. Dans la négative, les risques d'accident sont considérables.

Un deuxième objet de l'invention consiste dès lors à utiliser également l'éjecteur pour interdire le fonctionnement du mécanisme d'armement, respectivement de percussion de l'arme.

Dans une forme préférée de réalisation de l'invention, une partie de l'éjecteur susdit est destinée à refouler un élément du mécanisme d'armement, respectivement de percussion, de manière à interrompre la chaîne critique constituée par ce dernier.

Pour plus de clarté, l'invention est décrite plus en détail ci-après, avec référence au dessin schématique illustratif annexé, lequel est une vue simplifiée d'une arme, montrant les principaux éléments concernés par la présente invention.

L'arme représentée comporte une carcasse 1 dont la partie crosse comporte un logement 2 pour un chargeur 3. Un dispositif de verrouillage 4 permet l'immobilisation du chargeur dans ledit logement.

Une détente 5 est pivotée en 6 sur la carcasse. Une extrémité d'un séparateur 7 est pivotée sur la détente 6 tandis que son autre extrémité est engagée dans un déconnecteur 8 associé au chien 9. Le dessin montre encore : le ressort de détente 10, agissant sur le séparateur 7; la gâchette 11, le percuteur 12 dans la culasse 13 ainsi que le ressort du chien 14. Ces dispositions sont connues et ne font donc pas partie de l'invention.

L'éjecteur conforme à l'invention est constitué par un levier 15 (représenté en trait gras) monté à pivotement sur le pivot 6 susdit.

Un ressort 16, prenant appui sur la carcasse 1,refoule l'extrémité 17 dudit levier 15. L'autre extrémité de ce dernier comporte deux branches, respectivement 18 et 19.

La branche 18 s'étend dans le logement 2 et est destinée à être refoulée par le chargeur 3 lorsque ce dernier est introduit dans l'arme, faisant ainsi basculer le levier 15 en comprimant le ressort 16.

L'autre branche 19 est destinée à coopérer avec un doigt latéral 20 prévu à cet effet sur le séparateur 7.

Lorsque le chargeur 3 est déverouillé suite à une manoeuvre appropriée du dispositif 4, la détente du ressort 16 cause le basculement soudain du levier 15 et dès lors l'éjection du chargeur 3. Durant ce mouvement de basculement, la branche 19 refoule le doigt 20 à l'encontre du ressort 10, ce qui a pour effet de faire basculer le séparateur 7 provoquant ainsi son désengagement du déconnecteur 8. La percussion n'est dès lors plus possible aussi longtemps qu'un chargeur ne sera pas introduit dans le logement 2.

Il est évident que de nombreuses modifications peuvent être apportées au dispositif susdécrit, sans pour autant sortir du cadre de l'invention. Ainsi, au lieu d'être constitué d'un levier pivotant et d'un ressort, l'éjecteur pourrait être réalisé d'une pièce en acier ressort, convenablement profilé.

## Revendications

l.- Ejecteur de chargeur pour pistolets automatiques ayant une carcasse (1) contenant un logement (2) pour un chargeur (3) et supportant un moyen de verrouillage (4) du chargeur dans ledit logement, une détente (5) et une chaîne cinématique (7-14) de commande de percussion, caractérisé en ce qu'il est substantiellement constitué par un organe (15), porté par ladite carcasse (1) et dont une partie (18) fait saillie dans ledit logement (2), cet organe (15) étant destiné à être refoulé par ledit chargeur (3) lors de son introduction dans son logement (2), ce refoulement entraînant soit la déformation élastique dudit organe (15), soit la mise sous tension d'un ressort (15) associé à ce dernier.

2.- Ejecteur selon la revendication 1, caractérisé en ce que ledit organe (15) est conformé de manière à refouler, durant son mouvement d'éjection du chargeur, un élément (7) de ladite chaîne cinématique afin d'interrompre cette dernière.

3.- Ejecteur selon la revendication 2, caractérisé en ce que ledit organe (15) est constitué par un levier pivoté sur l'axe de la détente, dont une extrémité (17) est sollicitée par un ressort (16) prenant appui sur la carcasse (1) et dont l'autre extrémité présente deux branches (18-19) dont l'une (18) s'étend dans ledit logement (2) du chargeur et dont l'autre (19) est destinée à refouler ledit élément (7) de la chaîne cinématique.
